# EUROPÄISCHE PATENTSCHRIFT

(11) **EP 3 686 150 B1**
(45) Veröffentlichungstag und Bekanntmachung des Hinweises auf die Patenterteilung: **27.09.2023**
(21) Anmeldenummer: 20153501.0
(22) Anmeldetag: 24.01.2020
(51) Int. Cl.: B66F 9/075

(54) **FLURFÖRDERZEUG MIT EINEM BATTERIEBETRIEBENEN ANTRIEBSTEIL**
INDUSTRIAL TRUCK WITH A BATTERY-POWERED DRIVEN PART
CHARIOT DE MANUTENTION DOTÉ D'UNE PARTIE D'ENTRAÎNEMENT FONCTIONNANT SUR BATTERIE

(30) Priorität: 25.01.2019 DE 102019101866
(43) Veröffentlichungstag der Anmeldung: 29.07.2020
(73) Patentinhaber: Jungheinrich Aktiengesellschaft, 22047 Hamburg (DE)
(72) Erfinder: SCHÜLER, Michael, 23923 Schönberg (DE); LOHMANN, Helmut, 27404 Gyhum (DE); BRUNCKHORST, Holger, 22844 Norderstedt (DE)
(74) Vertreter: Hauck Patentanwaltspartnerschaft mbB

(56) Entgegenhaltungen:
- EP-A1- 1 457 403
- EP-A2- 1 953 069
- EP-A2- 2 412 552
- DE-A1- 19 700 272

## Beschreibung

Die vorliegende Erfindung betrifft ein Flurförderzeug mit einem Lastteil und einem batteriebetriebenen Antriebsteil, das einen festen Fahrerstandplatz besitzt.

Von deichselgeführten Flurförderzeugen ohne einen festen Fahrerstandplatz ist aus DE 1 97 00272 A1 bekannt geworden, den Batterieblock in einem Bereich zwischen dem Antriebsrad und einem zweiten Rad anzuordnen, um so den Schwerpunkt des Flurförderzeugs nach vorne, in die Nähe der Räder des Antriebsteils zu verlagern, damit sich die Räder gut auf der Fahrbahn abstützen können. DE 1 97 00272 A1 offenbart ein Flurförderzeug gemäß dem Oberbegriff des unabhängigen Anspruchs 1.

Aus EP 1 457 403 A1 ist ein Gabelhubwagen mit einem Antriebsteil, einem deichselförmigen Steuerungsteil und einem Lastteil bekannt geworden, wobei der Gabelhubwagen so beschaffen ist, dass die Oberseite des Antriebsteils als Standfläche ausgebildet ist.

Mit der Verwendung von Lithiumionenbatterien besteht zunehmend die Möglichkeit, die Batterie tiefer in das Fahrzeug zu integrieren, denn die Batterie muss nicht länger für einen Ladevorgang oder einen Wartungsvorgang aus dem Fahrzeug genommen und separat in einem gelüfteten Raum geladen werden. Somit bestehen neue Möglichkeiten, für den Einbau der Batterie im Flurförderzeug. Andererseits muss gesehen werden, dass eine tief in das Fahrzeug integrierte Batterie als großes und sperriges Bauteil bei Wartungs- und Inspektionsarbeiten hinderlich sein kann. Es besteht von daher das Bedürfnis, die Batterie derart in das Flurförderzeug zu integrieren, dass weiterhin Inspektions- und Wartungsarbeiten an den übrigen Teilen und Komponenten des Fahrzeugs ohne weiteres durchgeführt werden können. Insbesondere bei Fahrzeugen mit integrierter Fahrerstandplattform, bei denen für eine gute Handhabbarkeit des Fahrzeugs die Länge des Fahrzeugs trotz integrierter Fahrerstandplattform nicht zu groß sein darf, ist der kompakte Aufbau technisch schwierig.

Der Erfindung liegt die Aufgabe zugrunde für ein Flurförderzeug mit einer integrierten Fahrerstandplattform eine für Wartungs- und Inspektionsarbeiten günstige Einbauposition der Batterie zu finden.

Erfindungsgemäß wird die Aufgabe durch ein Flurförderzeug mit den Merkmalen aus Anspruch 1 gelöst. Vorteilhafte Ausgestaltungen bilden die Gegenstände der Unteransprüche.

Das erfindungsgemäße Flurförderzeug besitzt ein Lastteil und ein batteriebetriebenes Antriebsteil. Das Antriebsteil weist einen Fahrerstandplatz und einen Rahmen auf, der die an dem Fahrzeug angreifende Kräfte und Momente aufnimmt. In dem Rahmen sind Radträger vorgesehen, die jeweils eines der Räder für das Fahrzeug aufnehmen Zwischen den Radträgern ist ein Batteriestandplatz in dem Antriebsteil vorgesehen. Erfindungsgemäß zeichnet sich das Flurförderzeug dadurch aus, dass ein Batterieabstellbereich unter einer am Rahmen montierten Standplattform derart ausgebildet, dass die Batterie von ihrem Batteriestandplatz in den Batterieabstellbereich verschoben werden kann. Der besondere Gedanke an der vorliegenden Erfindung ist, dass die Batterie in dem Rahmen des Antriebsteils aus dem Batteriestandplatz heraus in einen Batterieabstellbereich unter der Standplattform verschoben werden kann. Auf diese Weise entsteht bei entfernter Standplattform der Batterieabstellbereich, auf dem die Batterie außerhalb des Batteriestandplatzes abgestellt werden kann. Batteriestandplatz und Batterieabstellbereich sind relativ zu einander dadurch gekennzeichnet, dass die Batterie aus ihrem Standplatz in den Batterieabstellbereich verschiebbar ist, also bevorzugt ohne Anheben oder dergleichen schiebend bewegt werden kann. Erfindungsgemäß liegen der Batteriestandplatz und der Batterieabstellbereich in einer Ebene. Der Batterieabstellbereich besitzt bevorzugt genügend Platz, der ein Stellen der Batterie in verschiedenen räumlichen Positionen erlaubt, während der Batteriestandplatz bevorzugt eine eindeutig vorgegebene Batteriestandposition bereitstellt.

Der Rahmen weist ein Querblech, eine zum Lastteil weisende Rückwand und zwei Radträger auf. Bevorzugt ist ein Querblech in dem Rahmen vorgesehen, das sich mindestens teilweise zwischen den Radträgern erstreckt und den Grund für den Batteriestandplatz bildet. Das Querblech kann sich auch über den Batteriestandplatz hinaus unter der Standplattform in den Batterieabstellbereich erstrecken.

Grundsätzlich ist es die Aufgabe des Querblechs den Rahmen in Querrichtung zu stabilisieren und das Fahrzeug nach unten, zum Boden hin abzuschließen. Das Querblech wird daher insbesondere in dem Bereich verwendet, in dem elektrische, hydraulische oder sonstige Komponenten des Antriebsteils vorgesehen sind und durch das Querblech geschützt werden. Bei der integrierten Fahrerstandplattform wurde bisher eine solche Abdeckung durch ein Querblech nach unten nicht vorgesehen. Im Bereich des Fahrerstandplatzes wurde eine Standplattform, gefedert oder nicht gefedert montiert und ein Querblech war nicht erforderlich. Bei dem erfindungsgemäßen Fahrzeug erstreckt sich das Querblech nun auch unter die Standplattform, sodass ein Batterieabstellbereich bereitgestellt wird. Der Batterieabstellbereich erlaubt es, die Batterie bei demontierter Standplattform aus dem Batteriestandplatz herauszuziehen und im durch das Querblech gebildeten Batterieabstellbereich abzustellen.

In einer bevorzugten Weiterbildung bildet das Querblech nicht nur die Standfläche für den Batteriestandplatz sondern bildet auch einen Boden für das Antriebsteil. Dies bedeutet, dass in den Bereichen, in denen das Antriebsteil mit einem Boden versehen ist, das Querblech vorgesehen ist. Das Querblech ist bevorzugt einstückig ausgebildet und als ein Stück mit dem Rahmen des Antriebsteils verbunden.

In einer bevorzugten Weiterbildung sind die Radträger als jeweils eine quaderförmige Erhöhung gegenüber dem Querblech ausgebildet. Die beiden Radträger besitzen zueinander parallele Seitenwände, von denen die einander zugewandten Seitenflächen den Batteriestandplatz seitlich über die Höhe der Radträger begrenzen. Der besondere Vorteil liegt darin, dass die Radträger eine doppelte Funktion besitzen. Einerseits tragen sie ein Rad mit oder ohne Antrieb, andererseits bilden sie die Begrenzungsfläche für den Batteriestandplatz zumindest in seitlicher Richtung.

Auf seiner zum Lastteil weisenden Seite ist der Batteriestandplatz bevorzugt durch die Rückwand des Rahmens begrenzt. Es befinden sich also keinerlei Komponenten des Antriebsteils, die für eine Funktion des Flurförderzeugs wichtig sind im Bereich zwischen Batterie und Rückwand. Für Wartungs- und Inspektionsarbeiten an dem Flurförderzeug bedeutet dies, dass die Batterie nur dann herausgenommen und auf den Batterieabstellbereich geschoben werden muss, wenn in den seitlich an die Batterie angrenzenden Bereichen gearbeitet werden soll.

Für das Verschieben der Batterie auf den Batterieabstellbereich hat es sich als besonders vorteilhaft herausgestellt, dass eine Länge der Kabel derart bemessen ist, dass die Batterie ohne Lösen der Kabel auf den Batterieabstellbereich verschoben werden kann. Grundsätzlich könnten auch lösbare Kabel zur Verbindung der Batterie mit den Verbrauchern im Antriebsteil vorgesehen sein, jedoch ist der Vorteil von langen Kabeln, die auch bei einem Verschieben der Batterie in den Batterieabstellbereich verbunden bleiben können von besonderem Vorteil. In einer weiteren und besonders bevorzugten Ausgestaltung entspricht die Tiefe der Batterie in Fahrzeuglängsrichtung auch der Tiefe der Radträger in Fahrzeuglängsrichtung. Die Batterie besitzt also in Fahrzeuglängsrichtung die gleichen Abmessungen, wie die Radträger in Fahrzeuglängsrichtung. Auf diese Weise steht die Batterie bündig an den Seitenwänden der Radträger an und kann sich nicht verdrehen oder verkanten.

In einer bevorzugten Ausgestaltung ist einer der Radträger mit einem Antriebsrad und dessen Antrieb versehen. Der andere Radträger trägt bevorzugt ein Stützrad. Für die Aufteilung der Komponenten in dem Antriebsteil hat es sich als vorteilhaft herausgestellt, wenn die Hydraulikkomponente auf der Seite des Stützrades montiert ist und die elektrischen Komponenten auf der Seite des Antriebsrades montiert sind.

Die Erfindung wird nachfolgend anhand eines Ausführungsbeispiels näher erläutert, es zeigen:
- Figur 1: einen Rahmen für das Antriebsteil des Flurförderzeugs mit Querblech und Radträgern sowie seiner Rückwand,
- Figur 2: den Rahmen aus Figur 1 mit einem Blick auf das Querblech,
- Figuren 3a, b und c: den Rahmen aus Figur 1 mit montierten Rädern und eingesetzter Batterie und
- Figuren 4a, b, c, d: eine Ansicht von oben mit unterschiedlichen Stellpositionen für die Batterie.

Figur 1 zeigt in einer perspektivischen Ansicht den Rahmen 10 für das Antriebsteil. Der Rahmen 10 wird gelegentlich auch als Antriebsrahmen oder als Fahrzeugrahmen bezeichnet, da er die beim Einsatz des Fahrzeugs auftretenden Kräfte und Momente aufnimmt. Der Rahmen 10 besitzt eine U-förmige Rahmenkomponente 12, in der das Querblech 14 angeordnet ist. Die Rahmenkomponente 12 besitzt einen Einstiegsbereich 16. Der Einstiegsbereich 16 besteht aus einem durchgehenden Flachprofil, das an seinen Enden 18a, 18b (vgl. Fig. 2) abgekantet verspringt. Mit den Enden 18a, 18b verbunden sind zwei Anschlussbleche, die über einen abgerundeten Bogen in die Seitenteile 20a, 20b des Rahmens übergehen. Die Seitenteile 20a, 20b besitzen jeweils eine vorstehende Schürze 22a, 22b, durch die die Breite des Rahmens vergrößert ist. Die Seitenteile besitzen an ihrem zum Lastteil weisenden Ende ebenfalls einen abgekanteten Verbindungsabschnitt 24 a, b, an dem die Hauptseitenteile 26a, 26b ansetzen.

Die Hauptseitenteile 26 definieren die Höhe des Antriebsteils. Verbunden sind die Hauptseitenteile 26 durch die Rückwand 28. Die Rückwand 28 kann als separates Bauteil zwischen die Hauptseitenteile 26a, 26b gesetzt sein. Es ist auch möglich, dass die Rückwand 28 und die Hauptseitenteile 26a, b einstückig hergestellt und mit den deutlich niedrigeren Seitenteilen 20 verbunden werden. Für ein besseres Verständnis ist es hilfreich sich vorzustellen, dass sich zwischen den Hauptseitenteilen die Komponenten, wie Antrieb, Batterie, Hydraulikelement, etc. befinden, während die Seitenteile 20a, b mit ihren Schürzen 22a, b zur Befestigung von nicht dargestellten Seitenwänden dienen. Seitenwände für den Fahrerstandplatz können auch als separate Bauteile angesetzt werden.

Im Inneren des Rahmens erstreckt sich das Querblech 14, das im Wesentlichen eine T-Form aufweist. Der Stamm der T-Form bildet hierbei den Batteriestandplatz 30, während der Querschenkel des Ts den Batterieabstellbereich 32 bildet. Wie in den Figuren dargestellt, grenzt der Batterieabstellbereich 32 dicht an den Einstiegsbereich 16 des Rahmens 10. Der Batterieabstellbereich 32 wird seitlich von zwei Podestabschnitten 34 begrenzt. Im fertig montierten Zustand ist eine, beispielsweise schwingend oder federnd ausgebildete Standplattform für den Fahrer im Batterieabstellbereich 32 angeordnet. Diese Standplattform kann mit den seitlichen Podesten 34 in der Höhe fluchtend abschließen, sodass eine einheitliche und ohne Kanten ausgebildete Fahrerstandplattform entsteht. Die Podestabschnitte 34 können zur Befestigung von Seitenwänden dienen.

Angrenzend an das Querblech 14 ist ein erster Radträger 36 und ein zweiter Radträger 38 zu erkennen. Die Radträger 36, 38 sind quaderförmig ausgebildet und grenzen an die Rückwand 28, an dem Hauptseitenabschnitt 26, die Schürzen 22, die Podeste 34, den Batterieabstellbereich 32 und den Batteriestandplatz 30. Da ein Großteil der an dem Rahmen 10 angreifenden Kräfte über die Radträger 36 und 38 an den Untergrund weitergegeben wird, sind diese besonders stabil im Rahmen 10 angeordnet. Der Radträger 36 besitzt eine größere kreisrunde Durchbrechung 40, als der andere Radträger 38, der eine kleinere kreisrunde Durchbrechung 42 besitzt.

Die Figuren 3 zeigen den Rahmen 10 für das Antriebsteil, der mit einigen wichtigen Komponenten bestückt ist. Zu erkennen ist die zentral angeordnete Batterie 44. Die Batterie 44 besitzt eine quaderförmige Gestalt, wobei sie zwischen den Radträgern 36 und 38 aufrecht steht. Der Batteriestandplatz 30 ist dabei vollständig von der stehenden Batterie bedeckt. Der Radträger 36 trägt ein Antriebsrad 46, dessen Antrieb 48 oberhalb des Rades angeordnet ist. Das Antriebsrad 46 ist zudem lenkbar ausgebildet. Der andere Radträger 38 trägt ein Stützrad 50, das eine Lenkbewegung des Antriebsrades 46 folgt. Ferner ist in den Figuren 3 eine elektrische Komponente 52 zu erkennen, die an der Rückwand nahe zu dem elektrischen Antrieb 48 montiert ist. Auch ist eine hydraulische Einheit 54 gezeigt, die im Bereich des Stützrades 50 montiert ist. Die Batterie 44 ist über elektrische Kabel 56 mit den elektrischen Verbrauchern des Flurförderzeugs, insbesondere der elektrischen Einheit 52 verbunden.

Figuren 4 zeigen die Handhabung der Batterie 44 in einer Ansicht von oben. Figur 4a zeigt die Batterie 44 auf dem Batteriestandplatz 30. Figur 4b zeigt die Batterie 44, wie sie in den Batterieabstellbereich 32 gezogen wurde. Um die Batterie 44 auf dem Querblech verschieben zu können, ist die Standplattform ausgebaut. Figur 4c zeigt die Batterie 44 im Batterieabstellbereich 32 in Richtung des Antriebsrades 46 verschoben. Hierdurch kann über den Batteriestandplatz 30 Einblick in den Bereich auf Seiten des Antriebsrades genommen werden. Ein Servicetechniker hat über den Batterieabstellbereich 32 Zugang zu dem Antriebsrad 46 und dessen Komponenten.

Figur 4d zeigt die umgekehrte Situation, in der die Batterie 44 zur Seite des Stützrades 50 geschoben wurde. Auch hierdurch erhält ein Servicetechniker seitlichen Zugang zu den an den Batteriestandplatz 30 angrenzenden Komponenten.

### Bezugszeichenliste

- 10: Rahmen
- 12: Rahmenkomponente
- 14: Querblech
- 16: Einstiegsbereich
- 18 a, b: Enden des Flachprofils
- 20 a, b: Seitenteil
- 22 a, b: Schürze
- 24 a, b: Verbindungsabschnitt
- 26 a, b: Hauptseitenteile
- 28: Rückwand
- 30: Batteriestandplatz
- 32: Batterieabstellbereich
- 34: Podestabschnitt
- 36,38: Radträger
- 40: Durchbrechung
- 42: kleine Durchbrechung
- 44: Batterie
- 46: Antriebsrad
- 48: Antrieb
- 50: Stützrad
- 52: elektrische Komponente
- 56: elektrische Kabel

## Patentansprüche

1. Flurförderzeug mit einem Lastteil und einem batteriebetriebenen Antriebsteil, das einen Fahrerstandplatz und einen Rahmen aufweist, der mit einem Querblech (14) und zwei Radträgern (36, 38) ausgestattet ist, wobei zwischen den Radträgern (36, 38) ein Batteriestandplatz (30) vorgesehen ist, **dadurch gekennzeichnet, dass** der Rahmen ferner mit einer zum Lastteil weisenden Rückwand (2) ausgestattet ist, dass ein Batterieabstellbereich (32) unter einer am Rahmen montierten Standplattform derart gebildet ist, dass das Querblech eine Standfläche für den Batteriestandplatz (30) bildet, wobei die Batterie (44) von ihrem Batteriestandplatz (30) in den Batterieabstellbereich (32) verschoben werden kann, wobei der Batteriestandplatz und der Batterieabstellbereich in einer Ebene liegen.

2. Flurförderzeug nach Anspruch 1, **dadurch gekennzeichnet, dass** das Querblech (14) sich auch in den Batterieabstellbereich erstreckt.

3. Flurförderzeug nach Anspruch 1 oder 2, **dadurch gekennzeichnet, dass** das Querblech (14) einen Boden für das Antriebsteil bildet.

4. Flurförderzeug nach einem der Ansprüche 1 bis 3, **dadurch gekennzeichnet, dass** die Radträger als eine quaderförmige Erhöhung gegenüber dem Querblech (14) ausgebildet sind, wobei die beiden Radträger (36, 38) jeweils zueinander parallele Seitenwände besitzen, die den Batteriestandplatz (30) seitlich bis zur Höhe der Radträger (36, 38) begrenzen.

5. Flurförderzeug nach einem der Ansprüche 1 bis 4, **dadurch gekennzeichnet, dass** der Batteriestandplatz (30) auf seiner zum Lastteil weisende Seite durch die Rückwand (28) des Rahmens begrenzt ist.

6. Flurförderzeug nach einem der Ansprüche 1 bis 5, **dadurch gekennzeichnet, dass** elektrische Anschlüsse der Batterie über Kabel mit elektrischen Verbrauchern im Antriebsteil verbunden sind und dass die Länge der Kabel (56) mindestens so bemessen ist, dass die Batterie ohne Lösen der Kabel auf den Batterieabstellbereich (32) geschoben werden kann.

7. Flurförderzeug nach einem der Ansprüche 1 bis 6, **dadurch gekennzeichnet, dass** die Tiefe der Batterie in Fahrzeuglängsrichtung der Tiefe der Radträger (36, 38) in Fahrzeuglängsrichtung entspricht.

8. Flurförderzeug nach einem der Ansprüche 1 bis 7, **dadurch gekennzeichnet, dass** einer der Radträger ein Antriebsrad mit seinem Antrieb trägt und der andere Radträger (36, 38) ein Stützrad trägt.

9. Flurförderzeug nach Anspruch 8, **dadurch gekennzeichnet, dass** eine Elektrikkompomente (52) auf der Seite des Fahrzeugs mit dem Antriebsrad (56) montiert ist.

10. Flurförderzeug nach Anspruch 8 oder 9, **dadurch gekennzeichnet, dass** eine Hydraulikkomponente (54) auf der Seite des Fahrzeugs mit dem Stützrad montiert ist.

## Claims

1. An industrial truck with a load part and a battery-powered drive part that comprises a driver standing platform and a frame that is equipped with a transverse metal plate (14) and two wheel carriers (36, 38), wherein a battery standing platform (30) is provided between the wheel carriers (36, 38), **characterized in that** the frame is further equipped with a rear wall (28) facing the load part, **in that** a battery storage region (32) is formed below a standing platform mounted on the frame such that the transverse metal plate forms a standing surface for the battery standing platform (30), wherein the battery (44) can be shifted from its battery standing platform (30) into the battery storage region (32), wherein the battery standing platform and the battery storage region lie in one plane.

2. The industrial truck according to claim 1, **characterized in that** the transverse metal plate (14) also extends into the battery storage region.

3. The industrial truck according to claim 1 or 2, **characterized in that** the transverse metal plate (14) forms a base for the drive part.

4. The industrial truck according to any one of claims 1 to 3, **characterized in that** the wheel carriers are formed as a cuboid elevation with respect to the transverse metal plate (14), wherein the two wheel carriers (36, 38) each have side walls that are parallel to one another and that laterally delimit the battery standing platform (30) up to the height of the wheel carriers (36, 38).

5. The industrial truck according to any one of claims 1 to 4, **characterized in that** the battery standing platform (30) is delimited on its side facing the load part by the rear wall (28) of the frame.

6. The industrial truck according to any one of claims 1 to 5, **characterized in that** electrical terminals of the battery are connected via cables to electrical consumers in the drive part and **in that** the length of the cables (56) is at least such that the battery can be pushed onto the battery storage region (32) without disconnecting the cables.

7. The industrial truck according to any one of claims 1 to 6, **characterized in that** the depth of the battery in the vehicle longitudinal direction corresponds to the depth of the wheel carriers (36, 38) in the vehicle longitudinal direction.

8. The industrial truck according to any one of claims 1 to 7, **characterized in that** one of the wheel carriers carries a drive wheel with its drive and the other wheel carrier (36, 38) carries a support wheel.

9. The industrial truck according to claim 8, **characterized in that** an electrical component (52) is mounted on the side of the vehicle with the drive wheel (56).

10. The industrial truck according to claim 8 or 9, **characterized in that** a hydraulic component (54) is mounted on the side of the vehicle with the support wheel.

## Revendications

1. Chariot de manutention doté d'une partie de charge et d'une partie d'entraînement fonctionnant sur batterie, présentant une plateforme de conducteur et un châssis équipé d'une tôle transversale (14) et de deux supports de roue (36, 38), dans lequel
il est prévu un emplacement de batterie (30) entre les supports de roue (36, 38), **caractérisé en ce que** le châssis est en outre équipé d'une paroi arrière (28) tournée vers la partie de charge, **en ce qu'**une région de dépôt de batterie (32) est formée de telle façon sous une plateforme porteuse montée sur le châssis, que la tôle transversale forme une surface pour l'emplacement de batterie (30), dans lequel la batterie (44) peut être déplacée à partir de son emplacement de batterie (30) vers la région de dépôt de batterie (32), dans lequel l'emplacement de batterie et la région de dépôt de batterie se situent dans un même plan.

2. Chariot de manutention selon la revendication 1, **caractérisé en ce que** la tôle transversale (14) s'étend également dans la région de dépôt de batterie.

3. Chariot de manutention selon la revendication 1 ou 2, **caractérisé en ce que** la tôle transversale (14) forme un plancher pour la partie d'entraînement.

4. Chariot de manutention selon l'une des revendications 1 à 3, **caractérisé en ce que** les supports de roue sont conçus comme une surélévation parallélépipédique par rapport à la tôle transversale (14), dans lequel les deux supports de roue (36, 38) possèdent respectivement des parois latérales parallèles entre elles, lesquelles délimitent l'emplacement de batterie (30) latéralement jusqu'à la hauteur des supports de roue (36, 38).

5. Chariot de manutention selon l'une des revendications 1 à 4, **caractérisé en ce que** sur son côté tourné vers la partie de charge, l'emplacement de batterie (30) est délimité par la paroi arrière (28) du châssis.

6. Chariot de manutention selon l'une des revendications 1 à 5, **caractérisé en ce que** des raccords électriques de la batterie sont reliés par des câbles à des consommateurs électriques dans la partie d'entraînement et **en ce que** la longueur des câbles (56) est mesurée au moins de manière à suffire au déplacement de la batterie vers la région de dépôt de batterie (32) sans détachement des câbles.

7. Chariot de manutention selon l'une des revendications 1 à 6, **caractérisé en ce que** la profondeur de la batterie dans la direction longitudinale du véhicule correspond à la profondeur des supports de roue (36, 38) dans la direction longitudinale du véhicule.

8. Chariot de manutention selon l'une des revendications 1 à 7, **caractérisé en ce que** l'un des supports de roue porte une roue d'entraînement avec son entraînement et l'autre supports de roue (36, 38) porte une roue d'appui.

9. Chariot de manutention selon la revendication 8, **caractérisé en ce qu'**un composant électrique (52) est monté sur le côté du véhicule avec la roue d'entraînement (56).

10. Chariot de manutention selon la revendication 8 ou 9, **caractérisé en ce qu'**un composant hydraulique (54) est monté sur le côté du véhicule avec la roue d'appui.
